# FASCICULE DE BREVET EUROPEEN

(11) **EP 0 610 634 B1**
(45) Date de publication et mention de la délivrance du brevet: **13.01.1999**
(21) Numéro de dépôt: 93400357.5
(22) Date de dépôt: 12.02.1993
(51) Int. Cl.: E04F 15/22

(54) **Procédé de réalisation de planchers flottants**
Verfahren zur Herstellung von schwimmenden Fussböden
Process of construction of floating floors

(43) Date de publication de la demande: 17.08.1994
(73) Titulaire: Lacroix, Alain Serge Charles, F-44600 Saint Nazaire (FR)
(72) Inventeur: Lacroix, Alain Serge Charles, F-44600 Saint Nazaire (FR)
(74) Mandataire: Leprette, François

(56) Documents cités:
- DE-C- 3 137 757
- GB-A- 466 044
- US-A- 1 948 600
- US-A- 4 736 555

## Description

Avec les techniques de constructions modernes (diminution des épaisseurs de planchers, augmentation des portées, développement des murs rideaux, généralisation des équipements d'air conditionné,...) les problèmes de transmission de vibrations se sont développés.

Lorsque ces nuisances vibratoires et acoustiques sont jugées inacceptables pour l'utilisation d'un local, d'une machine ou d'un équipement, il est possible de désolidariser globalement les planchers concernés. Ce principe permet, par ailleurs, d'installer des machines trépidantes sur des dalles suspendues, filtrant ainsi la vibration à la source.

La présente invention concerne un procédé permettant la mise en oeuvre de tels planchers flottants. Ceux-ci sont constitués d'une dalle béton reposant sur des boîtes à ressort hélicoïdal, dimensionnées en fonction des charges statiques, des surcharges et des excitations à filtrer.

La technique antérieure à la présente invention pour la mise en oeuvre de dalles flottantes consiste à couler le béton sur des plaques ou des éléments en matières de synthèse aux caractéristiques élastiques limitées et mal connues, le joint périphérique du local étant réalisé dans les mêmes matériaux. Cette technique ne permet pas d'obtenir des fréquences propres d'installation suffisamment basses pour garantir un bon filtrage. Par ailleurs, lors de la mise en oeuvre de ces éléments élastiques, des "ponts rigides" se créent entre plancher primaire et dalle flottante. Ces points durs favorisent la transmission solidienne.

Le document GB-A-466044 du 28/11/35 décrit un tel procédé breveté de mise en oeuvre de planchers sur appuis résilients visitables et réglables limités au domaine acoustique" selon le préambule de la revendication 1. Les performances des appuis en caoutchouc naturel ou de synthèse, sont néanmoins limitées au filtrage acoustique et ne peuvent concernées la transmission solidienne des vibrations.

L'absence de souplesse des appuis résilients entraine de plus des contraintes importantes dans leur périphérie lors du levage du plancher jusqu'à fissuration possible du béton.

Le présent procédé offre l'avantage de garantir des fréquences propres pratiques d'installation conformes aux fréquences théoriques déterminées par le calcul :
- Les caractéristiques du ressort hélicoïdal sont en effet connues et stables dans le temps.
- Le plancher flottant de la présente invention est totalement désolidarisé de la dalle primaire.

Les boîtes à ressort hélicoïdal sont visitables et réglables et permettent donc de faire varier les caractéristiques de la suspension en fonction d'une éventuelle évolution des charges.

Le plancher flottant de la présente invention peut être destiné à assurer, soit un filtrage "actif" (par exemple local technique de climatisation) soit un filtrage "passif" (par exemple protection vis-à-vis des nuisances acoustiques et vibratoires des réseaux métropolitain, ferroviaire et routier ou vis-à-vis d'équipements techniques divers).

La présente invention décrit un procédé qui permet d'obtenir, par des appuis ponctuels, des réglages en basse fréquence et donc des performances de filtrage très élevées, tout en conservant pour l'entreprise de génie civil une facilité de mise en oeuvre.

Une répartition non uniforme des appuis élastiques permet de reprendre aisément des charges ponctuelles (machines) ou des charges périphériques (cloisons) sans augmenter les contraintes dans le plancher flottant. Les 3 figures annexées décrivent la présente invention :
- La figure 1 représente la boîte à ressort (vide) lors de la coulée du béton.
- La figure 2 illustre la mise en place du ressort précontraint après sèchage de la dalle.
- La figure 3 montre l'opération de levage et de réglage du plancher.

Le procédé de la présente invention fait appel à des boîtes à ressort helicoïdal (1) intégrées au plancher (2) lors de la coulée du béton, la dalle primaire (3) servant de coffrage. Le sol est recouvert de deux films polyéthylène avant la coulée pour éviter toute liaison parasite.

Des ancrages (4) prévus sur les boîtes à ressort permettent de solidariser celles-ci avec le béton et son armature. Un joint polystyrène provisoire en périphérie du local sera détruit avant le levage de l'ouvrage.

*Le levage d'un ouvrage mince en béton armé par appuis ponctuels est une opération délicate. La concentration des efforts verticaux peut entrainer des contraintes importantes dans la périphérie des appuis.*

La libération du ressort (5) préalablement précontraint permet le levage progressif du plancher après séchage. *La présente invention est donc caractérisée en ce que les efforts de levage par appui ponctuel ne sont jamais supérieurs à la force de précontrainte du ressort à spires jointives. Les systèmes de levage à vis, décrits en particulier dans le document GB-A-466044, ne garantit pas la même progressivité.*

Les boîtes à ressort, visitables et démontables en vue d'une évolution des charges portées, permettent, par un réglage de la plaque d'assise, (6) à l'aide de la vis (7) une mise à niveau de l'ouvrage. Le ressort et l'intérieur des boîtes à ressort sont protégés contre la corrosion afin de garantir une bonne tenue du système dans le temps.

La boîte à ressort est operculée par un couvercle (8) dans le plan du sol.

## Revendications

1. *Procédé de réalisation d'un plancher flottant en béton armé coulé in situ supporté par une dalle primaire (3) dans lequel des boîtes à ressort (1) vides sont mises en place avant de couler le béton constituant le dit plancher flottant (2)*
*caractérisé en ce qu'on met en place des ressorts hélicoïdaux (5) précontraints dans les dites boîtes après séchage du plancher flottant et qu'on libère les dits ressorts en permettant le levage progressif du plancher flottant par rapport à la dalle primaire et en réalisant des appuis ponctuels élastiques à basse fréquence propre verticale.*

2. Procédé selon la revendication 1 caractérisé en ce que les boîtes à ressorts sont visitables après la mise en service du plancher flottant par ouverture d'une trappe de visite appelée couvercle (8) et que chaque appui est démontable et réglable en hauteur par action sur la vis (7).

3. Procédé selon la revendication 2 caractérisé en ce que la visitabilité, le démontage et le réglage des boîtes à ressorts permettent le réglage en hauteur et l'accord en fréquence en cas d'évolution des charges et des excitations au cours de la vie du local .

4. Procédé selon l'une quelconque des revendications précédentes caractérisé en ce que des ancrages (4) sur les boîtes à ressort permettent de solidariser celles-ci avec le béton et son armature.

5. Procédé selon l'une quelconque des revendications précédentes caractérisé en ce que les ressorts hélicoïdaux et l'intérieur des boîtes à ressort sont protégés contre la corrosion.

6. Procédé selon l'une quelconque des revendications précédentes caractérisé en ce que les boîtes à ressort hélicoïdal sont operculées par un couvercle (8) dans le plan du sol.

## Patentansprüche

1. Verfahren zur Herstellung eines schwimmenden Fußbodens aus bewehrtem Beton, der vor Ort gegoßen wird und auf einem Unterboden (3) aufliegt in welchen leere Federkörper (1) vor dem Gießen des Betons, der den besagten schwimmenden Fußboden (2) bildet, eingesetzt werden
dadurch gekennzeichnet, daß vorgespannte Schraubenfedern (5) nach dem Trocknen des Fußbodens in die besagten Federkörper eingesetzt werden und die Entspannung dieser Federn eine progressive Hebung des Fußbodens im Bezug auf den Unterboden erlaubt und damit stellenweise elastische Stützpunkte mit tiefen Eigenfrequenzen geschaffen werden die der Erschütterungsdämmung dienen.

2. Verfahren nach Anspruch 1 dadurch gekennzeichnet, daß die Federkörper nach der Inbetriebnahme des Fußbodens durch das Öffnen einer Luke, die als Deckel (8) bezeichnet wird, besichtigt werden können und, daß jeder Federkörper durch Betätigung der Schraube (7) ausgebaut und höheneingestellt werden kann.

3. Verfahren nach Anspruch 2 dadurch gekennzeichnet, daß die Federkörper besichtigbar, ausbaubar und einstellbar sind und so die Höhenausrichtung und die Frequenzabstimmung der Einrichtung möglich ist für den Fall, daß sich die Lasten oder die Erschütterungen während der Lebensdauer des Raumes ändern.

4. Verfahren nach einem der vorhergehenden Ansprüche dadurch gekennzeichnet, daß die Verankerungen (4) auf den Federkörpern ihre Festverbindung mit dem Beton und seiner Bewehrung erlauben.

5. Verfahren nach einem der vorhergehenden Ansprüche dadurch gekennzeichnet, daß die Schraubenfedern und das Innere der Federkörper korrosionsgeschützt sind.

6. Verfahren nach einem der vorhergehenden Ansprüche dadurch gekennzeichnet, daß ein Deckel (8) die Schraubenfederkörper an der Bodenoberfläche verschließt.

## Claims

1. Method of construction of a reinforced concrete floating floor supported by the structural floor (3) in which empty spring units are installed before pouring concrete (2); in these units are intalled prestressed helicoidal spring (5) after drying of the floating slab.Then the springs are released allowing the progressive lifting of the floating slab from the structural floor, while doing elastic points with natural vertical low frequency filtering vibrations.

2. Method as set forth in claim 1 : the units are accessible after putting the floating floor into service, by opening a visiting cap (8) and each support is removable and adjustable in height by screw (7).

3. Method as set forth in claim 2 : inspection, removal, and adjustment of the spring units allows the adjustment in height and frequency, in case of weight change and dynamic excitation change in the structure.

4. Method as set forth in any of the above claims : fixings (4) on the spring units allow to join these to the reinforced concrete.

5. Method as set forth in any of the above claims : the helicoidal springs and the inside of the units are corrosion protected against.

6. Method as set forth in any of the above claims : the helicoidal spring units are closed by a cap (8) on the slab level.
